# EUROPÄISCHE PATENTSCHRIFT

(11) **EP 1 061 210 B1**
(45) Veröffentlichungstag und Bekanntmachung des Hinweises auf die Patenterteilung: **27.09.2006**
(21) Anmeldenummer: 00110955.2
(22) Anmeldetag: 26.05.2000
(51) Int. Cl.: E05B 19/00, E05B 19/14, E05B 49/00, G07C 9/00, B60R 25/00

(54) **Schlüssel mit mehreren Schliessfunktionen**
Key with several locking functions
Clé avec une pluralité de fonctions de verrouillage

(30) Priorität: 16.06.1999 DE 19927499
(43) Veröffentlichungstag der Anmeldung: 20.12.2000
(73) Patentinhaber: Volkswagen Aktiengesellschaft, 38436 Wolfsburg (DE)
(72) Erfinder: Havemann, Jörg, 29389 Bad Bodenteich (DE); Lehmann, Sven, Dr., 38108 Braunschweig (DE); Cultus, Holger, 38446 Wolfsburg (DE); Pietsch, Matthias, 38154 Königslutter (DE); Schramm, Thomas, 38442 Wolfsburg (DE)

(56) Entgegenhaltungen:
- DE-A- 3 900 494
- DE-A- 4 409 559
- DE-A- 4 444 913
- US-A- 5 513 107

## Beschreibung

Die Erfindung betrifft einen Schlüssel gemäß dem Oberbegriff des Patentanspruchs 1.

Betrachtet man den bevorzugten Einsatzfall der Erfindung, nämlich bei Kraftfahrzeugen, so besteht häufig Interesse daran, beispielsweise beim Werkstattaufenthalt des Fahrzeugs oder bei Benutzung des Fahrzeugs durch andere Personen (z.B. Service-Personal in Hotels) den Zugang zum Handschuhfach oder zum Gepäckabteil unmöglich zu machen. Eine bekannte Lösung dieser Aufgabe sieht das Vorhandensein von zwei Schlüsseln vor, von denen einer als Hauptschlüssel für alle erforderlichen Schließfunktionen eingerichtet ist, während ein besonderer Park- oder Werkstattschlüssel nur solche Schließfunktionen ausübt bzw. einleitet, die zum Fahren des Fahrzeugs unbedingt erforderlich sind, also beispielsweise Schließfunktionen im Rahmen der Türschlösser und eines Zündschlosses (DE 44 09 559 A1).

Diese an sich technisch befriedigende Lösung hat aber den bedienungsmäßigen Nachteil, daß stets zwei Schlüssel mitgeführt werden müssen. Hinzu kommt insbesondere bei modernen elektronischen Schließsystemen der bei beiden Schlüsseln zu treibende Aufwand an elektronischen Einrichtungen.

Mit der DE 39 00 494 A1 wird des Weiteren eine Sicherheitseinrichtung für Kraftfahrzeuge mit einem elektronischen respektive automatischen Schlüssel vorgeschlagen, dessen zentrale Funktion im Aussenden eines aus zwei Anteilen bestehenden Codesignals besteht, wobei der eine Anteil zum Bedienen einer Diebstahlschutzeinrichtung und der andere Anteil zum benutzerindividuellen Einstellen von Bedien- und Benutzerelementen des Kraftfahrzeugs dient. Eine räumliche Trennung von wenigstens zwei Teilschlüsseln mit unterschiedlichen Schließfunktionen ist jedoch nicht vorgesehen.

Der Erfindung liegt die Aufgabe zugrunde, einen gattungsgemäßen Schlüssel zu schaffen, der ohne den Aufwand eines zusätzlichen Werkstattschlüssels eine zeitweilige Reduzierung der Zahl der Schließfunktionen vorzunehmen gestattet. Ferner ist es Aufgabe der Erfindung, den zu treibenden Aufwand an elektronischen Einrichtungen zu minimieren.

Die erfindungsgemäße Lösung dieser Aufgabe besteht in den kennzeichnenden Merkmalen des Hauptanspruchs, vorteilhafte Ausführungen der Erfindung beschreiben die Unteransprüche.

Im normalen Betrieb des Fahrzeugs - um bei dem bevorzugten Ausführungsbeispiel zu bleiben - wird der Schlüssel bekanntermaßen aus zumindest zwei Schlüsselteilen gebildet, und die Schlüsselteile sind so ausgelegt, daß der Schlüssel nur in diesem zusammengesetzten Zustand alle elektronischen Schließfunktionen ausüben kann, sonst aber nur den Fahrbetrieb ermöglicht.

Grundsätzlich wäre es möglich, wie bereits oben beschrieben (DE 44 09 559 A1), die beiden Schlüsselteile jeweils als für unterschiedliche elektronische Schließfunktionen ausgelegte komplette Schlüssel auszubilden, die lediglich zur mechanischen Kopplung eingerichtet sind. Dies würde aber insbesondere bei modernen Schließsystemen, die von einem Schlüssel drahtlos übertragene Befehle nach Überprüfung in Betätigungssignale umsetzen, einen mehrfachen Aufwand an elektronischen Einrichtungen in den verschiedenen Schlüsselteilen erfordern.

Günstiger ist daher eine solche Ausbildung der verschiedenen Schlüsselteile, daß ein gleichsam einen Hauptschlüssel bildender Schlüsselteil durch Integration des zumindest einen weiteren Schlüsselteils lediglich um eine elektronische Identifikation ergänzt wird, die einer Auswerteschaltung im Fahrzeug signalisiert, daß von dem Hauptschlüssel gegebene Befehle für sonst unterdrückte Schließfunktionen des Hauptschlüssels ausgeführt werden sollen. Wenn auch bei dieser bevorzugten Ausführungsform der Erfindung der weitere Schlüsselteil im Rahmen der bisherigen Betrachtung keinen kompletten Schlüssel darstellt, sondern funktionsmäßig lediglich eine Identifikation beinhaltet, ist es doch möglich, beispielsweise in einen Bart dieses weiteren Schlüsselteils bestimmte Schließfunktionen zu integrieren, so daß dieser Schlüsselteil gleichsam einen Ersatzschlüssel bildet.

Ein Ausführungsbeispiel der Erfindung für den bevorzugten Einsatzfall, also bei einem Kraftfahrzeug, wird im folgenden anhand der Zeichnung erläutert, deren Figuren perspektivisch den Schlüssel in verschiedenen Zuständen wiedergeben.

Betrachtet man zunächst Figur 1, so erkennt man bei 1 den eine Schiebeaufnahme für den weiteren Schlüsselteil 2 bildenden ersten Schlüsselteil; von dem weiteren Schlüsselteil 2, der in der Darstellung der Figur 1 parallel zur Zeichenebene von rechts nach links in die Aufnahme des Schlüsselteils 1 hineingeschoben ist, erkennt man lediglich einen Bereich der Handhabe 3, der aus der Aufnahme herausragt. An die Handhabe 3 schließt sich in der Darstellung in Richtung nach links der in den Figuren 2 und 3 erkennbare Schlüsselbart 4 an, der also den in der normalen Betriebsstellung, d.h. während des normalen Fahrbetriebs, in die Schiebeaufnahme des Schlüsselteils 1 hineingeschobenen Bestandteil des weiteren Schlüsselteils 2 bildet. Dieser kann beispielsweise durch federnde Rasten, wie sie jedem Fachmann bekannt sind, in der Aufnahme 5 (siehe Figur 3) des ersten Schlüsselteils 1 durch Aufbringen einer Kraft lösbar arretiert sein.

In Figur 2 ist nun der Zustand des Schlüssels dargestellt, bei dem beispielsweise während eines Werkstattbesuchs des Fahrzeugs die Zahl der Schließfunktionen des Schlüssels reduziert ist, beispielsweise auf Schließfunktionen, wie sie zum reinen Fahrbetrieb erforderlich sind. Der Schlüsselteil 1 gibt zwar drahtlose Schließ- bzw. Entriegelungsbefehle an eine Auswerteelektronik in einem fahrzeugseitigen Schließsystem ab, jedoch fehlen bei der in Figur 2 angenommenen Trennung der beiden Schlüsselteile 1 und 2 Identifikationssignale, die von einer im Schlüsselteil 2 untergebrachten Sendeeinrichtung ausgesandt werden. Ist also die Auswerteelektronik im Fahrzeug so ausgebildet, daß sie für bestimmte Schließfunktionen von dem Schlüsselteil 1 ausgesandte Befehle nur dann wirksam werden läßt, wenn zuvor ein Identifikationssignal von dem Schlüsselteil 2 empfangen worden ist, so können nur diejenigen Befehle des Schlüsselteils 1 im Fahrzeug ausgeführt werden, die den reinen Fahrbetrieb ermöglichen; das Öffnen beispielsweise eines Handschuhfachdeckels oder der Haube eines Kofferraums ist unmöglich. Erst wenn durch mechanische Vereinigung der beiden Schlüsselteile 1 und 2 gemäß Figur 1 der komplette Schlüssel vorliegt, bietet er die Möglichkeit, alle Schließfunktionen auszuüben.

In dem figürlich dargestellten Ausführungsbeispiel bildet der weitere Schlüsselteil 2 dadurch auch einen echten mechanischen Schlüssel, daß in seinen Bart 4, wie bei 6 in Figur 2 angedeutet, ein mechanischer Ersatzschlüssel eingearbeitet ist, der beispielsweise zum Betätigen der Türschlösser und eines Zündschlosses unabhängig von dem ersten Schlüsselteil 1 dient.

Mit der Erfindung ist demgemäß ein gattungsgemäßer Schlüssel geschaffen, der mit minimalem Aufwand bei hoher Bedienungsfreundlichkeit (es braucht nur ein Schlüssel mitgeführt zu werden) die Möglichkeit gibt, bei Bedarf die Anzahl seiner elektronischen Schließfunktionen zu reduzieren. Wenn bei der Beschreibung der Erfindung stets Bezug genommen wurde auf die Verhältnisse bei einem Kraftfahrzeug, schließt dies den Einsatz der Erfindung in anderen Einsatzfällen doch nicht aus. Beispielsweise kann es sich um einen Schlüssel handeln, der sowohl zum Öffnen von Räumen als auch von Behältnissen in diesen eingerichtet ist, wobei aber auch die Möglichkeit gegeben sein soll, nur die zum Öffnen der Räume erforderlichen Schließfunktionen zu aktivieren, dagegen die zum Öffnen der Behältnisse erforderlichen Schließfunktionen zeitweilig zu unterdrücken.

## Patentansprüche

1. Schlüssel mit mehreren elektronischen Schließfunktionen, insbesondere für Zündschloss, Tür-, Hauben- und Handschuhfachschlösser in Kraftfahrzeugen zur zeitweiligen Veränderung der Zahl der elektronischen Schließfunktionen, wobei der Schlüssel aus zumindest zwei lösbar verbundenen Schlüsselteilen (1, 2) solcher Auslegung besteht, dass der Schlüssel nur bei Vorhandensein aller Schlüsselteile (1, 2) für alle Schließfunktionen eingerichtet ist, **dadurch gekennzeichnet, dass** der zumindest eine weitere Schlüsselteil (2) mit einer Identifikation versehen ist, die bei Fehlen dieses Schlüsselteils (2) unterdrückte elektronische Schließfunktionen des Schlüssels in einer Auswerteelektronik vorbereitet und für bestimmte Schließfunktionen von dem Schlüsselteil (1) ausgesandte Befehle nur dann wirksam werden lässt, wenn zuvor ein Identifikationssignal von dem Schlüsselteil (2) empfangen worden ist.

2. Schlüssel nach Anspruch 1, **dadurch gekennzeichnet, dass** ein erster Schlüsselteil (1) eine gehäuseartige Schiebeaufnahme (5) für den zumindest einen weiteren Schlüsselteil (2) enthält.

3. Schlüssel nach Anspruch 2, **dadurch gekennzeichnet, dass** der weitere Schlüsselteil (2) einen von der Schiebeaufnahme (5) aufgenommenen mechanischen Schlüsselbart (4) und an einer Stirnseite desselben eine aus der Schiebeaufnahme (5) herausragende Handhabe (3) enthält.

4. Schlüssel nach Anspruch 3, **dadurch gekennzeichnet, dass** in den Schlüsselbart (4) als Ersatzschlüssel zumindest eine Schließfunktion des ersten Schlüsselteils (1) eingearbeitet ist.

## Claims

1. Key having a plurality of electronic locking functions, in particular for an ignition lock, door lock, hood lock and glove compartment lock in motor vehicles for temporarily changing the number of the electronic locking functions, the key being composed of at least two detachably connected key parts (1, 2) with such a configuration that the key is set up for all the locking functions only when all the key parts (1, 2) are present, **characterized in that** the at least one further key part (2) is provided with an identifier which, when a key part (2) is absent, makes available suppressed, electronic locking functions of the key in an electronic evaluation system and allows commands emitted for specific locking functions of the key part (1) to become active only if an identification signal has previously been received by the key part (2).

2. Key according to Claim 1, **characterized in that** a first key part (1) contains a housing-like sliding receptacle (5) for the at least one further key part (2).

3. Key according to Claim 2, **characterized in that** the further key part (2) contains a mechanical key bit (4) which is accommodated by the sliding receptacle (5) and contains a handle (3) protruding out of the sliding receptacle (5) on an end side of said key bit (4).

4. Key according to Claim 3, **characterized in that** at least one locking function of the first key part (1) is integrated into the key bit (4) as a replacement key.

## Revendications

1. Clé avec plusieurs fonctions de fermeture, en particulier pour la serrure de contact d'allumage, les serrures des portes, du coffre et de la boîte à gants de véhicules automobiles servant à la modification temporaire du nombre de fonctions de fermeture électroniques, la clé se composant d'au moins deux parties de clé (1, 2) assemblées de manière amovible avec une disposition telle que la clé n'est active pour toutes les fonctions de fermeture que si toutes les parties de clé (1, 2) sont présentes, **caractérisée en ce qu'**on a pourvu au moins une autre partie de clé (2) avec une identification qui, en cas d'absence de cette partie de clé (2) conditionne les fonctions de fermeture électronique supprimées de la clé dans une électronique d'évaluation et ne permet d'activer que certaines fonctions de fermeture suite à des instructions émises par la partie de clé (1), quand au préalable, un signal d'identification a été reçu par la partie de clé (2).

2. Clé selon la revendication 1, **caractérisée en ce qu'**une première partie de clé (1) comprend un logement coulissant (5) en forme de boîtier pour au moins une autre partie de clé (2).

3. Clé selon la revendication 2, **caractérisée en ce que** l'autre partie de clé (2) comprend un panneton de clé (4) mécanique reçu dans le logement coulissant (5) et, sur une face frontale de celui-ci, une prise (3) débordant du logement coulissant (5).

4. Clé selon la revendication 3, **caractérisée en ce que**, dans le panneton de clé (4), on a usiné au moins une fonction de fermeture de la première partie de clé (1), en tant que clé de réserve.
